# EUROPÄISCHE PATENTSCHRIFT

(11) **EP 2 147 759 B1**
(45) Veröffentlichungstag und Bekanntmachung des Hinweises auf die Patenterteilung: **30.10.2013**
(21) Anmeldenummer: 08161112.1
(22) Anmeldetag: 24.07.2008
(51) Int. Cl.: B26D 7/02, B26D 1/09

(54) **Verfahren und Vorrichtung für den Beschnitt wenigstens einer Seitenkante gebundener Druckerzeugnisse**
Method and device for cutting at least one side border of bound printed products
Procédé et dispositif pour la coupe d'au moins un bord latéral de produits d'impression reliés

(43) Veröffentlichungstag der Anmeldung: 27.01.2010
(73) Patentinhaber: Müller Martini Holding AG, 6052 Hergiswil (CH)
(72) Erfinder: Meyer, Hanspeter, 8536 Hüttwilen (TG) (CH); Mayer, Heinrich-Tito, 8360 Eschlikon (CH)

(56) Entgegenhaltungen:
- EP-A- 0 105 748
- EP-A- 1 225 015
- DE-A1- 2 022 951
- DE-A1- 3 439 618
- GB-A- 935 863

## Beschreibung

Die Erfindung betrifft ein Verfahren und eine Vorrichtung für den Beschnitt wenigstens einer Seitenkante gebundener Druckerzeugnisse, wie beispielsweise Buchblocks, Bücher, Broschuren oder Zeitschriften, auf einem Schneidtisch, dem die Druckerzeugnisse in eine Schneidposition zugeführt und beim Beschneiden mittels angetriebenem Schneidmesser durch einen zustellbaren Pressstempel festgehalten werden.

Einrichtungen der eingangs genannten Art sind als Dreischneider oder Trimmer bekannt und werden für den dreiseitigen Beschnitt der Seitenkanten von gebundenen Druckerzeugnissen, wie Büchern, Zeitschriften, Buchblocks oder ähnlichen flächigen Produkten eingesetzt. Zum Erreichen eines möglichst genauen Schnittes, werden die Druckerzeugnisse zuerst nach deren Rücken und den Seitenkanten ausgerichtet und in diesem Zustand an ihren flächigen Seiten zwischen einem Schneidtisch und einem gegen diesen wirkenden Pressstempel gepresst. Die aufzubringende Presskraft muss mindestens so hoch sein, dass sich während dem Schneidvorgang das Druckerzeugnis infolge der Schnittkräfte weder in sich, noch gegenüber dem Pressstempel verschieben kann. Zudem wird die Verteilung der Presskraft über die Fläche der Druckerzeugnisse so gewählt, dass die spezifische Pressung auf das Druckerzeugnis in den Bereichen der zu beschneidenden Seitenkanten höher ist als in den restlichen Bereichen. Dies kann erreicht werden, indem die Dicke des Pressstempels in dessen Randbereichen grösser gewählt wird als an den übrigen Stellen. In der Praxis hat sich gezeigt, dass bei gewissen Druckerzeugnissen deren Oberfläche in nicht gepresstem Zustand sehr uneben sein kann. Diese Unebenheit kann durch in das Druckerzeugnis eingebundene Druckbogen mit Laufrichtung quer zu der gebundenen Kante des Druckerzeugnisses und dadurch verursachter Wellenbildung, durch Falze an der zu beschneidenden Seitenkante, Lufteinschlüsse zwischen den Seiten oder anderen Gründen entstehen. Dadurch kann die obere Fläche der auf dem Schneidtisch aufliegenden Druckerzeugnisse eine konkave Form annehmen. Beim gleichzeitigen Beschneiden von mehreren aufeinander gestapelten Exemplaren kumuliert sich dieser Fehler an der Oberseite des obersten Exemplars. Bei Beginn des Pressvorgangs erfolgt in diesem Fall der erste Kontakt zwischen Druckerzeugnis und Pressstempel in den Randbereichen, womit die Druckerzeugnisse zwischen Pressstempel und Schneidtisch in dieser Lage fixiert werden resp. sich der dem Pressstempel zugewandte Bereich der Druckerzeugnisse während dem Aufbau der Presskraft gegenüber der Oberfläche des Pressstempels nicht mehr verschieben kann. Die sich zwischen diesen Kontaktstellen befindenden Bereiche der Umschläge sind somit etwas länger als der entsprechende geradlinig verlaufende Teil des Pressstempels. Die Folge ist, dass beim Fortschreiten des Pressvorgangs sich jeweils eine Welle im Umschlag bildet, die von aussen nach innen läuft, bis sie auf die von der gegenüberliegenden Seite nach innen verlaufende Welle auftrifft. Dadurch wird der Umschlag gestaucht resp. geknittert und in der Folge durch den Pressstempel gepresst. Als Folge ergeben sich an den obersten Seiten von Umschlag und Inhalt bleibende Quetschfalten, die zu einer verminderten Qualität resp. Ausschuss führen können.

Die EP1225015A1 beschreibt einen Dreischneider, bei dem zur Vermeidung von Schnittabweichungen sowohl die Press- als auch die Schneidleisten für den Kopf- und Fussbereich durch teleskopierbare Zwischenstücke miteinander verbunden sind, so dass eine ganzflächige Niederhaltung des Blocks beim Schnitt erfolgt. Die oberen Zwischenstücke, die den Presstempel bilden sollen durch eine leichte Schrägstellung und Elastizität dafür sorgen, dass beim Pressen die Luft aus den Druckerzeugnissen vom Rücken her herausgedrückt wird. Aus diesem Dokument sind die Merkmale des Oberbegriffs der Ansprüche 1 und 2 bekannt.

Die GB935863A beschreibt eine Schneidvorrichtung in Form einer Guillotine, bei der ein Presstempel mit einer elastischen Oberfläche ausgestattet ist, die ein gleichmässiges Herunterdrücken der Druckerzeugnisse gewährleisten soll.

Es ist Aufgabe der Erfindung, ein gattungsgemässes Verfahren und eine entsprechende Vorrichtung zu schaffen, die beim Pressvorgang eine Bildung von Quetschfalten an der dem Pressstempel zugewandten Seite der Druckerzeugnisse vermeidet.

Erfindungsgemäss wird diese Aufgabe durch den kennzeichnenden Teil der Ansprüche 1 und 2 gelöst.

Anschliessend wird die vorgeschlagene Einrichtung unter Bezugnahme auf die Zeichnung, auf die bezüglich aller in der Beschreibung nicht erwähnten Einzelheiten verwiesen wird, anhand eines Ausführungsbeispiels erläutert. In der Zeichnung zeigen:
- Fig. 1: Eine vereinfachte räumliche Ansicht einer Schneideinrichtung,
- Fig. 2: eine Ansicht auf eine erfindungsgemässe Einrichtung in Förderrichtung betrachtet, mit ungepresstem Schneidgut,
- Fig. 3: die Einrichtung nach Fig. 2 mit gepresstem Schneidgut,
- Fig. 4: einen Pressstempel in vereinfachter räumlicher Darstellung von unten betrachtet in einer ersten Ausführung,
- Fig. 5: einen Pressstempel in vereinfachter räumlicher Darstellung von unten betrachtet in einer zweiten Ausführung,
- Fig. 6: einen Pressstempel in vereinfachter räumlicher Darstellung von unten betrachtet in einer dritten Ausführung und
- Fig. 7: einen Pressstempel in vereinfachter räumlicher Darstellung von unten betrachtet in einer vierten Ausführung.

Die in Fig. 1 dargestellte Schneideinrichtung 1 ist vorgesehen für den Beschnitt wenigstens einer Seitenkante 3 gebundener Druckerzeugnisse 2 oder dgl. Schneidgut, wie beispielsweise Buchblocks, Büchern, Broschuren oder Zeitschriften. Das vorgängig im Rückenbereich gebundene Druckerzeugnis 2 wird liegend, einzeln oder in Stapeln, in Förderrichtung F der Schneideinrichtung 1 zugeführt und durch diese an dessen drei freien Seitenkanten 3 beschnitten. Dazu weist die Schneideinrichtung 1 einen Schneidtisch 4, dem das Schneidgut in eine Schneidposition zuführbar ist, einen das Schneidgut wenigstens während dem Schneidvorgang gegen den Schneidtisch 4 pressenden, abhebbaren Pressstempel 5, ein aus einer Ausgangsstellung gegen den Schneidtisch 4 und zurück angetriebenes Schneidmesser 6, sowie ein Gegenmesser oder eine den Schneidhub des Schneidmessers 6 begrenzende Schneidleiste 8 auf. Der Pressstempel 5 weist an seiner Oberseite einen mit einer Führungsstange 7 verbundenen Support 17 auf, wobei die Führungsstange 7 mit einem Kurvenantrieb, einem elektrischen Servoantrieb, einem pneumatischen oder hydraulischen Antrieb in Pressrichtung P antriebsverbunden ist. Zudem weist der Pressstempel eine dem Schneidgut zugewandte, sich wenigstens im Näherungsbereich einer Schneidkante 3 sich etwa quer zur Pressrichtung P ausdehnende elastische Oberfläche 9 auf, die mit einer, mit dem Support 17 verbundenen Schicht 10 verbunden ist. Die Ausdehnung quer zur Pressrichtung P erfolgt durch die Gestaltung der Schicht 10, die sich als Folge des Kraftaufbaus in Richtung der Pressrichtung P quer zur Pressrichtung P ausdehnt. Dadurch wird eine Streckwirkung an der dem Pressstempel 5 zugewandten Oberfläche des Schneidguts erreicht und somit eine Faltenbildung an der Oberseite des Schneidguts vermieden. Vorzugsweise ist die Oberfläche 9 des Pressstempels 5 wenigstens teilweise unterbrochen ausgebildet. In einer weiteren, bevorzugten Ausführung nach Fig. 4 ist die Oberfläche 9 des Pressstempels 5 an in einem spitzen Winkel α zur Pressrichtung P vorstehenden Stützelementen 11 angeordnet. Die dem Schneidgut zugewandten Enden 12 der Stützelemente 11 sind in wenigstens einer der Ausdehnungsrichtungen 13,14 der Oberfläche 9 des Pressstempels 5 auslenkbar ausgebildet. Obwohl die erfindungsgemässe Einrichtung primär für das Strecken in Ausdehnungsrichtung 14 längs der den gebundenen Rücken des Schneidguts gegenüberliegenden Seitenkanten 3 vorgesehen ist, lässt sich diese ebenso einsetzen für das Strecken in Ausdehnungsrichtung 13, quer zu den gebundenen Rücken des Schneidguts. In den Fig. 5 und Fig. 6 sind die Stützelemente 11 derart ausgebildet, dass sie durch Belastung in Pressrichtung P nach den Ecken 15 des Schneidgutes resp. diagonal zu den Seitenkanten 3 des Schneidguts wirken. In den Fig. 4 bis Fig. 7 sind die Stützelemente 11 leistenartig ausgebildet. Für die Erfindung ist es nicht wesentlich, ob die Stützelemente 11 als von Randbereich zu Randbereich des Pressstempels 5 durchgehende Leisten oder durch mehrere kurze, hintereinander angeordnete Leisten ausgebildet sind. In einer weiteren Ausführung, gemäss Fig. 6, sind die leistenartigen Stützelemente 11 gekrümmt ausgebildet. Auf diese Weise ist die Federrate der Schicht 10 beeinflussbar, bzw. an die Eigenschaften des Schneidgutes anpassbar. In den Fig. 4 bis Fig.7 sind die Räume zwischen den Stützelementen 11 als freie Räume dargestellt. Ebenso könnten diese Räume mit einem elastischen Material gefüllt sein, resp. die Stützelemente 11 in ein elastisches Material eingebettet sein, um beispielsweise die Federrate der Schicht 10 an die Eigenschaften des Schneidguts anzupassen. In einer weiteren Ausführung, gemäss Fig. 7, ist die Oberfläche 9 des Pressstempels 5 durch eine zumindest bereichsweise elastisch verformbare Platte 16 ausgebildet. Die Erfindung beschränkt sich nicht auf Schneideinrichtungen 1, die den Beschnitt aller drei Seitenkanten 3 in derselben Position ausführen, sondern betrifft ebenso Schneideinrichtungen (1), die den Beschnitt nur einer oder zwei Seitenkanten 3 in derselben Schneidposition ausführen. Ebenfalls betrifft die Erfindung Schneideinrichtungen (1), deren Schneidmesser 6 gegen Schneidleisten 8 oder ein Gegenmesser arbeiten. Die Erfindung betrifft sowohl nahezu vollflächige Pressstempel 5 als auch schmale, leistenförmig ausgebildete Pressstempel 5.

## Patentansprüche

1. Verfahren für den Beschnitt wenigstens einer Seitenkante (3) gebundener Druckerzeugnisse (2), wie beispielsweise Buchblocks, Bücher, Broschuren oder Zeitschriften, auf einem Schneidtisch (4), dem die Druckerzeugnisse (2) in eine Schneidposition zugeführt und beim Beschneiden mittels angetriebenem Schneidmesser (6) durch einen zustellbaren Pressstempel (5) festgehalten werden, **dadurch gekennzeichnet, dass** der Pressstempel (5) beim Auftreffen seiner Oberfläche (9) auf einem Druckerzeugnis (2) eine zumindest auf den oberen Bogen eines Druckerzeugnisses (2) einwirkende Streckkraft ausübt, wobei die Streckkraft durch an in einem spitzen Winkel (α) zur Pressrichtung (P) vorstehende Stützelemente (11) erzeugt wird, deren dem Schneidgut zugewandte Enden (12) in wenigstens eine der Ausdehnungsrichtungen (13,14) der Oberfläche (9) des Pressstempels (5) auslenkbar ausgebildet sind.

2. Einrichtung für den Beschnitt wenigstens einer Seitenkante (3) gebundener Druckerzeugnisse (2) oder dgl. Schneidgut, wie beispielsweise Buchblocks, Bücher, Broschuren oder Zeitschriften, bestehend aus einem Schneidtisch (4), dem das Schneidgut in eine Schneidposition zuführbar ist, einem das Schneidgut wenigstens während dem Schneidvorgang gegen den Schneidtisch (4) pressenden, anhebbaren Pressstempel (5), einem aus einer Ausgangsstellung gegen den Schneidtisch (4) und zurück angetriebenen Schneidmesser (6) sowie einem Gegenmesser oder einer den Schneidhub des Schneidmessers (6) begrenzenden Schneidleiste (8), **dadurch gekennzeichnet, dass** der Pressstempel (5) eine dem Schneidgut zugewandte, wenigstens im Näherungsbereich einer Seitenkante (3) sich etwa quer zur Pressrichtung (P) ausdehnende elastische Oberfläche (9) aufweist, die an in einem spitzen Winkel (α) zur Pressrichtung (P) vorstehenden Stützelementen (11) angeordnet ist, wobei die dem Schneidgut zugewandten Enden (12) der Stützelemente (11) in wenigstens eine der Ausdehnungsrichtungen (13,14) der Oberfläche (9) des Pressstempels (5) auslenkbar ausgebildet sind.

3. Einrichtung nach Anspruch 2, **dadurch gekennzeichnet, dass** die Oberfläche (9) des Pressstempels (5) mit einer Schicht (10) verbunden ist.

4. Einrichtung nach Anspruch 2 oder 3, **dadurch gekennzeichnet, dass** die Oberfläche (9) des Pressstempels (5) wenigstens teilweise unterbrochen ausgebildet ist.

5. Einrichtung nach einem der Ansprüche 2 bis 4, **dadurch gekennzeichnet, dass** die Stützelemente (11) leistenartig ausgebildet sind.

6. Einrichtung nach Anspruch 5, **dadurch gekennzeichnet, dass** die Stützelemente (11) nach den Ecken (15) des Schneidgutes wirkend resp. diagonal zu den Seitenkanten (3) des Schneidgutes angeordnet sind.

7. Einrichtung nach Anspruch 6, **dadurch gekennzeichnet, dass** die leistenartigen Stützelemente (11) gekrümmt ausgebildet sind.

8. Einrichtung nach einem der Ansprüche 5 bis 7, **dadurch gekennzeichnet, dass** die Oberfläche (9) des Pressstempels (5) durch eine zumindest bereichsweise elastisch verformbare Platte (16) ausgebildet ist.

9. Anwendung der Einrichtung nach einem der Ansprüche 2 bis 8 bei einem Dreischneider für Druckerzeugnisse (2).

## Claims

1. A method of trimming at least one side edge (3) of bound printed products (2), such as, for example, book blocks, books, brochures or periodicals, on a cutting table (4), to which the printed products (2) are supplied positioned for cutting and on which, during the trimming process carried out by means of driven cutting knives (6), said printed products (2) are firmly held by an adjustable press ram (5), **characterized in that** the press ram (5), when its surface (9) makes contact with a printed product (2), exerts a stretching force acting at least on the upper sheet of a printed product (2), said stretching force being generated by supporting elements (11) which project at an acute angle (α) relative to the pressing direction (P), their ends (12) facing the material to be cut being formed in such a way as to be deflectable in at least one of the directions of expansion (13, 14) of the surface (9) of the press ram (5).

2. An apparatus for trimming at least one side edge (3) of bound printed products (2) or similar materials to be trimmed, such as, for example, book blocks, books, brochures or periodicals, said apparatus comprising a cutting table (4), to which the material to be cut is supplied positioned for cutting; a press ram (5), capable of being raised, which, at least during the trimming process, presses the material to be cut against the cutting table (4); a cutting knife (6), driven from a starting position towards the cutting table (4) and back again to the starting position; as well as a counterknife or a cutting bar (8) for limiting the cutting stroke of the cutting knife (6), **characterized in that** the press ram (5) has an elastic surface (9) facing the material to be cut, which, at least in the vicinity of a side edge (3), expands approximately perpendicular to the pressing direction (P), said surface (9) being disposed on supporting elements (11) projecting at an acute angle (α) relative to the pressing direction (P), and the ends (12) of the supporting elements (11) facing the material to be cut being formed in such a way as to be deflectable in at least one of the directions of expansion (13, 14) of the surface (9) of the press ram (5).

3. An apparatus according to Claim 2, **characterized in that** the surface (9) of the press ram (5) is attached to a layer (10).

4. An apparatus according to Claim 2 or 3, **characterized in that** the surface (9) of the press ram (5) is formed in such a way as to have interruptions at least in some areas.

5. An apparatus according to one of Claims 2 to 4, **characterized in that** the supporting elements (11) are strip-like in form.

6. An apparatus according to Claim 5, **characterized in that** the supporting elements (11) are disposed in such a way as to act towards the corners (15) of the material to be cut, or more precisely are disposed diagonally relative to the side edges (3) of the material to be cut.

7. An apparatus according to Claim 6, **characterized in that** the strip-like supporting elements (11) are curved in form.

8. An apparatus according to one of Claims 5 to 7, **characterized in that** the surface (9) of the press ram (5) is formed by a plate (16) which is elastically deformable at least in some areas.

9. Use of the apparatus according to one of Claims 2 to 8 with a three-knife trimmer for printed products (2).

## Revendications

1. Procédé destiné au sectionnement d'au moins un bord latéral (3) de produits d'impression (2) reliés, tels que des corps d'ouvrage, des livres, des brochures ou des périodiques par exemple, sur une table de sectionnement (4) à laquelle lesdits produits d'impression (2) sont délivrés vers un emplacement de sectionnement et sont retenus fermement par l'intermédiaire d'un bloc presseur (5) ajustable, lors du sectionnement au moyen d'une lame de coupe (6) entraînée, **caractérisé par le fait que**, lorsque sa surface (9) vient rencontrer un produit d'impression (2), le bloc presseur (5) applique une force d'étirement agissant au moins sur le feuillet supérieur d'un produit d'impression (2), ladite force d'étirement étant engendrée par des éléments d'appui (11) qui font saillie à angle aigu (α) par rapport à la direction de compression (P) et dont les extrémités (12), tournées vers la matière à sectionner, sont conçues avec faculté d'excursion dans au moins l'une des directions (13, 14) de l'étendue de la surface (9) dudit bloc presseur (5).

2. Dispositif destiné à sectionner au moins un bord latéral (3) de produits d'impression (2) reliés, ou d'une matière similaire à sectionner telle que des corps d'ouvrage, des livres, des brochures ou des périodiques par exemple, comprenant une table de coupe (4) à laquelle ladite matière à sectionner peut être délivrée vers un emplacement de sectionnement ; un bloc presseur (5) apte au soulèvement, qui comprime ladite matière à sectionner contre ladite table de coupe (4), au moins au cours du processus de sectionnement ; une lame de coupe (6) entraînée vers ladite table de coupe (4) à partir d'une position de départ, et effectuant un mouvement de retour ; ainsi qu'une contre-lame ou une réglette de coupe (8) limitant la course de sectionnement de ladite lame de coupe (6), **caractérisé par le fait que** le bloc presseur (5) est pourvu d'une surface élastique (9) qui pointe vers la matière à sectionner, s'étend à peu près transversalement vis-à-vis de la direction de compression (P), au moins dans la zone de proximité d'un bord latéral (3), et est située sur des éléments d'appui (11) faisant saillie à angle aigu (α) par rapport à ladite direction de compression (P), sachant que les extrémités (12) desdits éléments d'appui (11), tournées vers la matière à sectionner, sont conçues avec faculté d'excursion dans au moins l'une des directions (13, 14) de l'étendue de la surface (9) dudit bloc presseur (5).

3. Dispositif selon la revendication 2, **caractérisé par le fait que** la surface (9) du bloc presseur (5) est reliée à une couche (10).

4. Dispositif selon la revendication 2 ou 3, **caractérisé par le fait que** la surface (9) du bloc presseur (5) offre une réalisation au moins partiellement discontinue.

5. Dispositif selon l'une des revendications 2 à 4, **caractérisé par le fait que** les éléments d'appui (11) sont réalisés à la manière de barrettes.

6. Dispositif selon la revendication 5, **caractérisé par le fait que** les éléments d'appui (11) sont agencés afin d'agir en direction des coins (15) de la matière à sectionner ou, respectivement, en diagonale vis-à-vis des bords latéraux (3) de ladite matière à sectionner.

7. Dispositif selon la revendication 6, **caractérisé par le fait que** les éléments d'appui (11), du type barrettes, sont de réalisation arquée.

8. Dispositif selon l'une des revendications 5 à 7, **caractérisé par le fait que** la surface (9) du bloc presseur (5) revêt la forme d'une platine (16) élastiquement déformable, au moins par zones.

9. Utilisation du dispositif conforme à l'une des revendications 2 à 8, dans un massicot trilatéral pour des produits d'impression (2).
